# EUROPÄISCHE PATENTSCHRIFT

(11) **EP 2 079 344 B1**
(45) Veröffentlichungstag und Bekanntmachung des Hinweises auf die Patenterteilung: **15.12.2010**
(21) Anmeldenummer: 07870197.6
(22) Anmeldetag: 10.10.2007
(51) Int. Cl.: A47C 7/46

(54) **STUHLRÜCKEN SOWIE STUHL HIERMIT**
BACKREST FOR A CHAIR, AND CHAIR COMPRISING THE SAME
DOSSIER DE CHAISE ET CHAISE ÉQUIPÉE DE CE DOSSIER

(30) Priorität: 16.10.2006 DE 202006015822 U
(43) Veröffentlichungstag der Anmeldung: 22.07.2009
(73) Patentinhaber: Dauphin Entwicklungs- u. Beteiligungs GmbH, 91217 Hersbruck (DE)
(72) Erfinder: BALLENDAT, Martin, A-4952 Wenig im Innkreis (AT)
(74) Vertreter: Lösch, Christoph Ludwig Klaus
(86) Internationale Anmeldenummer: PCT/DE2007/075008
(87) Internationale Veröffentlichungsnummer: WO 2008/064673

(56) Entgegenhaltungen:
- DE-A1- 3 620 084
- US-A- 5 797 652
- US-A- 6 035 901

## Beschreibung

Die Erfindung betrifft einen Stuhlrücken sowie einen Stuhl mit einem derartigen Stuhlrücken.

Im Stand der Technik sind Drehstühle mit einer zweiteiligen Rückenfläche, geteilt in einen Lordosenstützbereich und einen oberen Rückenbereich, bekannt.

Solche Drehstühle sind nicht zufriedenstellend auf den Sitzenden einstellbar und ermöglichen nur wenige verschiedene Sitzpositionen.

US 6 035 901 A offenbart einen Stuhlrücken, der einen äußeren Stuhlrahmen mit zwei Stuhlrückenrahmen-Schenkeln und einen inneren Spannrahmen mit zwei seitlichen Spannrahmen-Schenkeln, zwischen denen eine flexible Bespannung angeordnet ist, aufweist.

Es ist Aufgabe der vorliegenden Erfindung, einen besser auf den Sitzenden einstellbaren Stuhlrücken, insbesondere mit einer alternativen Form der Einstellvorrichtung zur Änderung der Spannung der flexiblen Bespannung, anzugeben.

Diese Aufgabe wird durch den Gegenstand des unabhängigen Patentanspruchs gelöst. Vorteilhafte Weiterbildungen ergeben sich aus den abhängigen Ansprüchen.

Ein erfindungsgemäßer Stuhlrücken umfasst einen äußeren Stuhlrückenrahmen mit zwei Stuhlrückenrahmen-Schenkeln sowie einen inneren, insbesondere H-förmigen Spannrahmen mit zwei seitlichen Spannrahmen-Schenkeln, zwischen denen eine flexible Bespannung sowie eine auseinanderziehbare und zusammendrückbare Spannrahmen-Querverbindung angeordnet ist, die insbesondere nach hinten konvex ausgeformt sein kann, und es ermöglicht, dass die Spannrahmen-Schenkel federnd in seitlicher Richtung zusammen- und auseinandergedrückt werden können. Des weiteren umfasst der Stuhlrükken wenigstens ein, vorzugsweise zwei außen an einem Stuhlrückenrahmen-Schenkel angeordnete Handräder mit einer durch den Stuhlrückenrahmen-Schenkel verlaufenden Gewindestange. Durch das Handrad kann der jeweils benachbarte Spannrahmen-Schenkel herangezogen werden, so dass die Spannrahmen-Querverbindung auseinandergezogen wird und die flexible Bespannung gespannt wird und ebenso kann durch das Handrad der benachbarte Spannrahmen-Schenkel wegbewegt werden, so dass die Spannrahmen-Querverbindung zusammengedrückt wird und die flexible Bespannung gelockert wird.

Gemäß einem Grundgedanken der Erfindung kann die Spannungsstärke der flexiblen Bespannung des inneren Spannrahmens, der sich insbesondere für den Lordosenbereich eignet, flexibel eingestellt werden, so dass sich der Spannrahmen mit der flexiblen Bespannung optimal an den Sitzenden, insbesondere an dessen Rücken anpasst. Ein derartiger Stuhlrücken mit einer flexibel einstellbaren Bespannung bietet eine hohen Sitzkomfort, kann zudem auf einfache Weise hergestellt werden und ist sehr zuverlässig.

Gemäß einer ersten Ausführungsform der Erfindung greift die Gewindestange des wenigstens einen Handrades in eine an oder in einem seitlichen Spannrahmen-Schenkel angeordnete Gegenmutter, insbesondere in eine Gewinderonde mit Gegenmutter ein und bewirkt so auf einfache aber gleichzeitig effektive Weise die Variation der Spannung der flexiblen Bespannung. Dabei ist es vorteilhaft, wenn die Gegenmutter bezüglich des Spannrahmen-Schenkels fixiert ist, was auf einfache Weise erreicht werden kann, wenn die Gegenmutter einen Querspannbolzen aufweist, der in einer an der Innenseite des Spannrahmen-Schenkels angebrachten Vertiefung liegt.

Gemäß einer weiteren Ausführungsform der Erfindung ist eine Kipplagerung des inneren Spannrahmens vorgesehen, indem der innere Spannrahmen bezüglich des äußeren Stuhlrückenrahmens schwenkbar gelagert ist. Dabei ist es vorteilhaft, wenn das wenigstens eine Handrad axial auf der Kipplagerung des inneren Spannrahmens außerhalb der Rückenlehne gelegen ist. Besonders vorteilhaft ist es, wenn zwei Handräder vorgesehen sind, die axial auf der Kipplagerung des Spannrahmens rechts und links außen von der Rückenlehne gelegen sind.

Gemäß einem weiteren Grundgedanken der Erfindung kann durch das Vorsehen einer derartigen Kipplagerung für den inneren Spannrahmen der Sitzkomfort weiter gesteigert werden, indem sich die flexible Bespannung des Spannrahmens zusätzlich hinsichtlich der Neigungsstellen an den Rücken anpasst. Somit kann sich die flexible Bespannung des Spannrahmens einerseits hinsichtlich der Verformung infolge der flexiblen Bespannung und andererseits hinsichtlich ihrer Neigung infolge der kippbaren Lagerung optimal an den Rücken anpassen und eine erhöhte Ergonomie und einen weiter verbesserten Sitzkomfort bieten.

Gemäß einer weiteren vorteilhaften Ausführungsform der Erfindung wird die Kipplagerung dadurch erreicht, dass wenigstens eine, vorzugsweise zwei radiale Längsausnehmungen in den Stuhlrückenrahmen-Schenkeln ausgebildet sind, in denen wenigstens ein, vorzugsweise zwei Führungsstifte oder Führungsschrauben verlaufen, die mit dem benachbarten Spannrahmen-Schenkel verbunden sind. Diese radialen Längsausnehmungen ermöglichen die Schwenkbewegung des Spannrahmens. Des weiteren bilden die Enden der radialen Längsausnehmungen Anschläge für den wenigstens einen, vorzugsweise für die zwei Führungsstifte oder Führungsschrauben und ermöglichen sowie begrenzen so in vorteilhafter Weise die Schwenkbewegung des Spannrahmens.

Gemäß einer vorteilhaften Weiterbildung der Erfindung ist an der Innenseite der Spannrahmen-Schenkel jeweils eine Abschlussscheibe angeordnet, in welche die wenigstens eine Führungsschraube eingreift oder mit welcher der wenigstens eine Führungsstift verbunden ist. Dadurch wird eine besonders kompakte Ausführung des Stuhlrückens erreicht und, wenn eine Gegenmutter oder Gewinderonde an oder in dem Spannrahmen-Schenkel angeordnet ist, so wird diese durch die Abschlussscheibe fixiert und gegen ein evtl. Herausfallen gesichert.

Besonders vorteilhaft ist es, wenn zur Dämpfung der Schwenkbewegung und/oder der seitlichen Bewegung des inneren Spannrahmens bezüglich des äußeren Stuhlrückenrahmens zwischen den Stuhlrückenrahmen-Schenkeln und den jeweils benachbarten Spannrahmen-Schenkeln jeweils ein Dämpfungselement, insbesondere ein Gummielement angeordnet ist, durch das die Gewindestange und der wenigstens eine Führungsstift bzw. die wenigstens eine Führungsschraube verlaufen. Dieses Gummielement ist dabei vorzugsweise elastisch ausgebildet. Durch das Vorsehen des Dämpfungselements wird der Anschlag der Führungsstifte bzw. Führungsschrauben in beide Drehrichtungen angenehm gedämpft.

Um die Reibung zwischen Gewindestange und Ausnehmung in dem Stuhlrückenrahmen-Schenkel zu reduzieren und somit eine einfache Drehbarkeit des wenigstens einen Handrades zu gewährleisten, kann eine Lagerung, insbesondere eine Nadelrillenlagerung für die Gewindestange zwischen der Gewindestange und der Ausnehmung in dem Stuhlrückenrahmen-Schenkel angeordnet werden.

Des weiteren ist es vorteilhaft, wenn für die Gewindestange eine Ausdrehsicherung vorgesehen wird.

Wenn auch der äußere Stuhlrückenrahmen in einem oberen Rückenbereich eine flexible Bespannung aufweist, kann der Sitzkomfort weiter gesteigert werden.

Gemäß einer weiteren Ausführungsform der Erfindung kann der äußere Stuhlrückenrahmen auf einem Stuhlrückenträger angeordnet sein und auf diesem teleskopierbar höhenverstellbar sein, wodurch der Stuhlrücken besonders vorteilhaft an die Körpergröße des Sitzenden angepasst werden kann und der Sitzkomfort weiter gesteigert werden kann.

Wenn auf beiden Seiten des äußeren Stuhlrückenrahmens Handräder vorgesehen sind, die ein jeweils gegenläufiges Gewinde aufweisen, nämlich einmal ein Rechts- und das ändere mal ein Linksgewinde, können beide Handräder vom Sitzenden betrachtet in die gleiche Richtung gedreht werden, um die flexible Bespannung zu straffen bzw. um deren Spannung zu reduzieren.

Die Erfindung ist nachfolgend anhand eines Ausführungsbeispiels mit Bezug auf die beiliegenden Figuren näher erläutert.
Fig. 1 zeigt eine perspektivische Ansicht eines Stuhlrückens schräg von hinten.
Fig. 2 zeigt eine Explosionszeichnung eines Teilbereichs des Stuhl- rükkens aus Figur 1 von vorne.
Fig. 3 zeigt eine Gesamtansicht eines Stuhls mit einem Stuhlrücken, wie er in den Figuren 1 und 2 beschrieben ist.

Fig. 1 zeigt eine perspektivische Ansicht eines Stuhlrückens 100 schräg von hinten.

Der Stuhlrücken 100 umfasst einen äußeren Stuhlrückenrahmen 1 mit zwei seitlich angeordneten Stuhlrückenrahmen-Schenkeln 11 und 12, die in einem oberen Bereich durch eine gebogene, konvexe, obere Querverbindung 13 und in einem mittleren bis unteren Bereich durch eine gebogene, konvexe, untere Querverbindung 14 miteinander verbunden sind. An derjenigen Stelle, an der die untere Querverbindung 14 an den Stuhlrückenrahmen-Schenkeln 11 und 12 ansetzt, weisen diese jeweils eine leichte Biegung auf, und an dieser Stelle sind axial auf der Kipplagerung des H-förmigen Spannrahmens 4, an der rechten und linken Außenseite der Stuhlrückenrahmen-Schenkel 11 und 12 jeweils drehbare Handräder 6a und 6b angeordnet.

Desweiteren umfasst der Stuhlrücken 100 einen U-förmigen Stuhlrückenträger 2, dessen Schenkel innerhalb der unteren Abschnitte der Stuhlrückenrahmen-Schenkel 11 und 12 verlaufen, und auf denen der äußere Stuhlrückenrahmen 1 nach oben und nach unten verschoben werden kann und somit teleskopierbar und höhenverstellbar ist. Ferner weist der äußere Stuhlrückenrahmen 1 in einem oberen Bereich zwischen den Stuhlrückenrahmen-Schenkeln 11 und 12 eine flexible gurtartige erste Flächenbespannung 15 auf, die den oberen Rückenbereich bildet.

Im unteren Drittel des äußeren Stuhlrückenrahmens 1 ist ein etwas schmalerer H-förmiger Spannrahmen 4 kippbar gelagert befestigt. Dieser H-förmige Spannrahmen 4 umfasst zwei jeweils parallel zu den Stuhlrückenrahmen-Schenkeln 11 und 12 verlaufende Spannrahmen-Schenkel 41 und 42 und eine diese verbindende Spannrahmen-Querverbindung 43, die in hinterer Richtung gebogen ist und konvex verläuft. Zwischen den Spannrahmen-Schenkeln 41 und 42 ist eine zweite Flächenbespannung 44 aufgespannt, die den Lordosen-Bereich bildet.

Mittels der Handräder 6a und 6b ist eine lagernde Befestigung der Spannrahmen-Schenkel 41 und 42 des H-förmigen Spannrahmens gegeben, die so beschaffen ist, dass durch Drehen der beiden Handräder 6a und 6b die Spannrahmen-Schenkel 41 und 42 auseinandergespannt und leicht zusammen gedrückt werden können, so dass die zweite Flächenbespannung 44 gespannt sowie gelockert und so individuell auf die Bedürfnisse des Benutzers eingestellt werden kann.

Durch Drehen der Handräder 6a und 6b können die Spannrahmen-Schenkel 41 und 42 unter federnder Bewegung der Spannrahmen-Querverbindung 43 so auseinandergezogen und zusammengedrückt werden, dass der Abstand zwischen den Spannrahmen-Schenkeln 41 und 42 variiert werden kann. Der Stuhlrücken 100 gemäß dem Ausführungsbeispiel ist so ausgelegt, dass jeder der beiden Spannrahmen-Schenkel 41 und 42 über einen Weg von 0,8 cm verschoben werden kann, so dass bei Einsatz beider Handräder 6a und 6b insgesamt eine Breitendifferenz von 1,6 cm zwischen den beiden Spannrahmen-Schenkeln 41 und 42 erreicht werden kann. Die Gummielemente 8 können dabei als Dämpfung für die Spannrahmen-Schenkel 41 und 42 dienen.

In dem Ausführungsbeispiel haben die beiden Handräder 6a und 6b ein jeweils gegenläufiges Gewinde, nämlich ein Links- und ein Rechtsgewinde, so dass beide Handräder 6a und 6b vom Sitzenden betrachtet in die gleiche Richtung gedreht werden, um die zweite Flächenbespannung 44 zu straffen bzw. die Spannung zu reduzieren.

Gleichzeitig kann der H-förmige Spannrahmen 4 um die durch die Mittelpunkte der Handräder 6a und 6b definierte Schwenkachse geschenkt oder gekippt werden, um die Ausrichtung des Spannrahmens 4 optimal auf die Bedürfnisse des Benutzers anzupassen.

Fig. 2 zeigt eine Explosionszeichnung eines Teilbereichs des Stuhlrückens 100 von vorne.

In Fig. 2 ist das Handrad 6a mit einer Gewindestange 61 zu erkennen. An der Biegung des Stuhlrückenrahmen-Schenkels 11 befindet sich eine Axialbohrung 1c mit einer Nadelrillenlagerung 1d, durch welche die Gewindestange 61 im eingesetzten Zustand des Handrades 6a verläuft. Die Nadelrillenlagerung 1d reduziert die Reibung der Gewindestange 61 und gewährleistet somit eine leichte Drehbarkeit des Handrades 6a.

Desweiteren sind an der Biegung des Stuhlrückenrahmen-Schenkels 11 zwei radiale Längsausnehmungen 1a und 1b für Führungsschrauben 10a und 10b und zwei Bohrungen 1 e und 1 f für Gummielement-Befestigungsschrauben 8a und 8b ausgebildet.

In dem Spannrahmen-Schenkel 41 ist eine Axialbohrung 4e für die Aufnahme einer Gewinderonde 7 vorgesehen. Diese Gewinderonde 7 hat an ihrer Rückseite einen Querspannbolzen 7a, der in eine entsprechende, innenseitig an dem Spannrahmen-Schenkel 41 angebrachte Vertiefung eingreift und der die Gewinderonde 7 somit gegen Verdrehen sichert. Desweiteren umfasst der Spannrahmen-Schenkel 41 Bohrungen 4a und 4b für Abschlussscheiben-Befestigungsschrauben 9a und 9b, welche eine innenseitig an dem Spannrahmen-Schenkel 41 angeordnete Abschlussscheibe 9 fest mit dem Spannrahmen-Schenkel 41 verbinden. Ferner umfasst der Spannrahmen-Schenkel 41 Spannrahmen-Schenkelbohrungen 4c und 4d für die Aufnahme der Führungsschrauben 10a und 10b.

Zwischen der Innenseite des Stuhlrückenrahmen-Schenkels 11 und der Außenseite des Spannrahmen-Schenkels 41 ist ein ringförmiges Gummielement 8 mit vier Aussparungen vorgesehen. Dieses Gummielement 8 dient der Dämpfung der Schwenkbewegung und der seitlichen Bewegung des H-förmigen Spannrahmens 4 bezüglich des äußeren Stuhlrückenrahmens 1. Das Gummielement 8 ist mittels Gummielement-Befestigungsschrauben 8a und 8b, die in die Bohrungen 1e und 1f des Stuhlrückenrahmen-Schenkels 11 eingreifen, fest an die Innenseite des Stuhlrückenrahmen-Schenkels 11 angeschraubt.

Die Führungsschrauben 10a und 10b verlaufen in den radialen Längsausnehmungen 1a und 1b des Stuhlrückenrahmen-Schenkels 11, durch die Ausnehmungen in dem Gummielement 8 und durch die Spannrahmen-Schenkel-Bohrungen 4c und 4d und greifen in die entsprechenden Gewindebohrungen der Abschlussscheibe 9. Das Gummielement 8 ist elastisch und erlaubt eine Verdrehung der Führungsschrauben 10a und 10b zwischen den Anschlägen der radialen Längsausnehmungen 1a und 1b.

In der Praxis kann der H-förmige Spannrahmen 4 durch Anlehnen mit dem Rücken oder Beckenbereich automatisch gekippt oder geschwenkt und so individuell eingestellt werden. Die Schwenkbewegung des H-förmigen Spannrahmens 4 gegenüber dem äußeren Stuhlrückenrahmen 1 wird dadurch beschränkt, dass die Führungsschrauben 10a und 10b gegen die Anschläge der radialen Längsausnehmungen 1a und 1 b anstoßen.

Beim Schwenken des H-förmigen Spannrahmens 4 bewegen sich die Führungsschrauben 10a und 10b in den radialen Längsausnehmungen 1a und 1b und das Gummielement 8, das solche Ausnehmungen nicht aufweist, wird dabei verformt, wodurch der Schwenkweg gleichzeitig ermöglicht und begrenzt wird, und wodurch zusätzlich eine leichte Rückstellung des H-förmigen Spannrahmens 4 in die Ausgangsstellung bewirkt wird.

Unabhängig von der Schwenkbewegung des H-förmigen Spannrahmens 4 kann die Spannung der zweiten Flächenbespannung 44 variiert werden und zwar durch Drehen der Handräder 6a und 6b.

Zum Erhöhen der Spannung der zweiten Flächenbespannung 44 wird wenigstens eines der beiden Handräder 6a und 6b in eine Richtung gedreht, wodurch die Gewindestange 61 die Gewinderonde 7 und damit den jeweiligen Spannrahmen-Schenkel 41 oder 42 näher an den benachbarten Stuhlrückenrahmen-Schenkel 11 bzw. 12 heranzieht.

Beim Auseinanderziehen der Spannrahmen-Schenkel 41 und 42 wird dementsprechend die zweite Flächenbespannung 44 gespannt, so dass sie dem Sitzenden einen größeren Widerstand entgegenbringt. Werden die Handräder 6a und 6b in jeweils entgegengesetzter Richtung betrieben, so kann die zweite Flächenbespannung 44 gelockert werden, so dass dem Sitzenden ein geringerer Lordosewiderstand entgegengebracht wird. Dabei wird die stark konvex ausgeformte Spannrahmen-Querverbindung 43 jeweils federnd zusammen-oder auseinandergedrückt.

Erfindungsgemäß sind die erste Flächenbespannung 15 des oberen Rückenbereichs und die zweite Flächenbespannung 44 des Lordosenbereichs als flexible Bespannungen ausgeführt.

Fig. 3 zeigt eine Gesamtansicht eines Stuhls mit dem vorstehend beschriebenen Stuhlrükken 100.

### Bezugszeichenliste

- 100: Stuhlrücken
- 1: äußerer Stuhlrückenrahmen
- 1a, 1b: radiale Längsausnehmungen
- 1c: Axialbohrung
- 1d: Nadelrillenlagerung
- 1e, 1f: Bohrungen
- 11, 12: Stuhlrückenrahmen-Schenkel
- 13: obere Querverbindung
- 14: untere Querverbindung
- 15: erste Flächenbespannung
- 2: Stuhlrückenträger
- 4: H-förmiger Spannrahmen
- 41 , 42: Spannrahmen-Schenkel
- 43: Spannrahmen-Querverbindung
- 44: zweite Flächenbespannung
- 4a-d: Spannrahmen-Schenkelbohrungen
- 6a, 6b: Handräder
- 61: Gewindestange
- 7: Gewinderonde
- 7a: Querspannbolzen
- 8: Gummielement
- 8a, 8b: Gummielement-Befestigungsschrauben
- 9: Abschlussscheibe
- 9a, 9b: Abschlussscheiben-Befestigungsschrauben
- 10a, 10b: Führungsschrauben

## Patentansprüche

1. Stuhlrücken, umfassend:
einen äußeren Stuhlrückenrahmen (1) mit zwei Stuhlrückenrahmen-Schenkeln (11, 12);
einen inneren, insbesondere H-förmigen Spannrahmen (4) mit zwei seitlichen Spannrahmen-Schenkeln (41, 42), zwischen denen eine flexible Bespannung (44) angeordnet ist, **dadurch gekennzeichnet, dass**
zwischen den seitlichen Spannrahmenschenkein (41, 42) eine auseinanderziehbare und zusammendrückbare, insbesondere konvexe Spannrahmen-Querverbindung (43) angeordnet ist; und
wenigstens ein außen an einem Stuhlrückenrahmen-Schenkel (11, 12) angeordnetes Handrad (6a, 6b) mit einer durch den Stuhlrückenrahmen-Schenkel (11, 12) verlaufende Gewindestange (61), durch das der benachbarte Spannrahmen-Schenkel (41, 42) heranziehbar ist, so dass die Spannrahmen-Querverbindung (43) auseinandergezogen wird und die flexible Bespannung (44) gespannt wird und durch das der benachbarte Spannrahmen-Schenkel (41, 42) wegbewegbar ist, so dass die Spannrahmen-Querverbindung (43) zusammendrückt wird und die flexible Bespannung (44) gelockert wird.

2. Stuhlrücken nach Anspruch 1, wobei die Gewindestange (61) in eine an oder in einem seitlichen Spannrahmen-Schenkel (41, 42) angeordnete Gegenmutter (7), insbesondrere Gewinderonde (7) eingreift.

3. Stuhlrücken nach Anspruch 2, wobei die Gegenmutter (7) bezüglich des Spannrahmen-Schenkels (41, 42) fixiert ist.

4. Stuhlrücken nach Anspruch 3, wobei die Gegenmutter (7) einen Querspannbolzem (7a) aufweist, der in einer Vertiefung an der Innenseite des Spannrahmen-Schenkels (41, 42) liegt.

5. Stuhlrücken nach einem der Ansprüche 1 bis 4, wobei der innere Spannrahmen (4) bezüglich des äußeren Stuhlrückenrahmens (1) schwenkbar gelagert ist.

6. Stuhlrücken nach Anspruch 5, wobei wenigstens eine, vorzugsweise zwei radiale Längsausnehmungen (1a, 1b) in den Stuhlrückenrahmen-Schenkeln (11, 12) ausgebildet sind, in denen wenigstens ein, vorzugsweise zwei Führungsstifte oder Führungsschrauben (10a, 10b) verlaufen, die mit dem benachbarten Spannrahmen-Schenkel (41, 42) verbunden sind und durch die ein Anschlag für den wenigstens einen, vorzugsweise für die zwei Führungsstifte oder Führungsschrauben (10a, 10b) gebildet wird.

7. Stuhlrücken nach Anspruch 6, wobei an der Innenseite der Spannrahmen-Schenkel (41, 42) jeweils eine Abschlussscheibe (9) angeordnet ist, in welche die wenigstens eine Führungsschraube (10a, 10b) eingreift oder mit welcher der wenigstens eine Führungsstift verbunden ist.

8. Stuhlrücken nach einem der Ansprüche 5 bis 6, wobei zur Dämpfung der Schwenkbewegung und/oder der seitlichen Bewegung des inneren Spannrahmens (4) bezüglich des äußeren Stuhlrückenrahmens (1) zwischen den Stuhlrückenrahmen-Schenkeln (11, 12) und den jeweils benachbarten Spannrahmen-Schenkeln (41, 42) jeweils ein Dämpfungselement, insbesondere ein Gummielement (8) angeordnet ist, durch das die Gewindestange (61) und der wenigstens eine Führungsstift (10a,10b) verlaufen.

9. Stuhlrücken nach einem der Ansprüche 1 bis 7, wobei eine Lagerung, insbesondere eine Nadelrillenlagerung (1d) für die Gewindestange (61) zwischen der Gewindestange (61) und der Ausnehmung (1c) in dem Stuhlrückenrahmen-Schenkel (11,12) zur Reduzierung der Reibung vorgesehen ist.

10. Stuhlrücken nach einem der Ansprüche 1 bis 9, wobei der äußere Stuhlrückenrahmen (1) eine flexible Bespannung (15) aufweist.

11. Stuhlrücken nach einem der Ansprüche 1 bis 10, wobei der äußere Stuhlrückenrahmen (1) höhenverstellbar auf einem Stuhlrückenträger (2) angeordnet ist.

12. Stuhlrücken nach einem der Ansprüche 1 bis 11, wobei zwei Handräder (6a, 6b) vorgesehen sind, die ein jeweils gegenläufiges Gewinde aufweisen, damit vom Stuhl ausgesehen bei gleicher Drehrichtung jeweils eine stärkere bzw. schwächere Spannung der flexiblen Bespannung erreicht wird.

## Claims

1. Chair backrest comprising:
an outer backrest frame (1) with two backrest-frame legs (11, 12); an inner, in particular H-shaped tensioning frame (4) with two lateral tensioning-frame legs (41, 42), between which is arranged a flexible covering (44), **characterized in that** an extensible and compressible, in particular convex transverse tensioning-frame connection (43) is arranged between the lateral tensioning-frame legs (41,42); and
at least one handwheel (6a, 6b) which is arranged on the outside of a backrest-frame leg (11, 12) and has a threaded rod (61) which runs through the backrest-frame leg (11, 12) and by means of which the adjacent tensioning-frame leg (41, 42) can be drawn closer, in which case the transverse tensioning-frame connection (43) is extended and the flexible covering (44) is tensioned, and by means of which the adjacent tensioning-frame leg (41, 42) can be moved away, in which case the transverse tensioning-frame connection (43) is compressed and the flexible covering (44) is loosened.

2. Chair backrest according to Claim 1, in which the threaded rod (61) engages in a mating nut (7), in particular a round threaded element (7), arranged on or in a lateral tensioning-frame leg (41, 42).

3. Chair backrest according to Claim 2, in which the mating nut (7) is fixed in relation to the tensioning-frame leg (41, 42).

4. Chair backrest according to Claim 3, in which the mating nut (7) has a transverse tensioning bolt (7a) which is located in a depression on the inside of the tensioning-frame leg (41, 42).

5. Chair backrest according to one of Claims 1 to 4, in which the inner tensioning frame (4) is mounted in a pivotable manner in relation to the outer backrest frame (1).

6. Chair backrest according to Claim 5, in which at least one radial longitudinal aperture is, preferably two radial longitudinal apertures (1a, 1b) are, formed in the backrest-frame legs (11, 12) and accommodates/accommodate at least one guide pin or guide screw, preferably two guide pins or guide screws (10a, 10b), which are connected to the adjacent tensioning-frame leg (41, 42) and form a stop for the at least one guide pin or guide screw, preferably for the two guide pins or guide screws (10a, 10b).

7. Chair backrest according to Claim 6, in which the inside of the tensioning-frame legs (41, 42) has arranged on it in each case one terminating disk (9), in which the at least one guide screw (10a, 10b) engages or to which the at least one guide pin is connected.

8. Chair backrest according to either of Claims 5 and 6, in which, in order to damp the pivoting movement and/or the lateral movement of the inner tensioning frame (4) in relation to the outer backrest frame (1), a respective damping element, in particular a rubber element (8), is arranged between the backrest-frame legs (11, 12) and the respectively adjacent tensioning-frame legs (41, 42), the threaded rod (61) and the at least one guide pin (10a, 10b) running through this damping element.

9. Chair backrest according to one of Claims 1 to 7, in which, in order to reduce the friction, a mount, in particular a needle-groove mount (1d) for the threaded rod (61), is provided between the threaded rod (61) and the aperture (1c) in the backrest-frame leg (11, 12).

10. Chair backrest according to one of Claims 1 to 9, in which the outer backrest frame (1) has a flexible covering (15).

11. Chair backrest according to one of Claims 1 to 10, in which the outer backrest frame (1) is arranged in a height-adjustable manner on a backrest carrier (2).

12. Chair backrest according to one of Claims 1 to 11, in which two handwheels (6a, 6b) are provided and have threads running counter to one another in order that the same direction of rotation, implemented from the chair, effects greater or lesser tensioning of the flexible covering in each case.

## Revendications

1. Dossier de chaise, comprenant :
un cadre de dossier de chaise extérieur (1) avec deux branches de cadre de dossier de chaise (11, 12) ; un cadre de serrage intérieur (4), notamment en forme de H, avec deux branches de cadre de serrage latérales (41, 42), entre lesquelles est disposé un élément tendu flexible (44), **caractérisé en ce**
**qu'**entre les branches de cadre de serrage latérales (41, 42) est disposée une connexion transversale de cadre de serrage (43) pouvant être écartée et resserrée, notamment convexe ; et
en ce qu'il est prévu au moins une molette (6a, 6b) disposée à l'extérieur sur une branche du cadre de dossier de chaise (11, 12) avec une tige filetée (61) s'étendant à travers la branche de cadre de dossier de chaise (11, 12), grâce à laquelle la branche de cadre de serrage adjacente (41, 42) peut être rapprochée, de sorte que la connexion transversale de cadre de serrage (43) soit écartée et que l'élément tendu flexible (44) soit tendu, et grâce à laquelle la branche de cadre de serrage adjacente (41, 42) peut être écartée, de sorte que la connexion transversale de cadre de serrage (43) soit comprimée et que l'élément tendu flexible (44) soit relâché.

2. Dossier de chaise selon la revendication 1, dans lequel la tige filetée (61) vient en prise dans un contre-écrou (7) disposé sur ou dans une branche de cadre de serrage latérale (41, 42), en particulier un flan circulaire fileté (7).

3. Dossier de chaise selon la revendication 2, dans lequel le contre-écrou (7) est fixé par rapport à la branche du cadre de serrage (41, 42).

4. Dossier de chaise selon la revendication 3, dans lequel le contre-écrou (7) présente un boulon de serrage transversal (7a) qui se situe dans un renfoncement sur le côté intérieur de la branche du cadre de serrage (41, 42).

5. Dossier de chaise selon l'une quelconque des revendications 1 à 4, dans lequel le cadre de serrage intérieur (4) est monté de manière à pouvoir pivoter par rapport au cadre de dossier de chaise extérieur (1).

6. Dossier de chaise selon la revendication 5, dans lequel au moins un et de préférence deux évidements longitudinaux radiaux (1a, 1b) sont réalisés dans les branches du cadre de dossier de chaise (11, 12), dans lesquels s'étendent au moins une, et de préférence deux goupilles de guidage ou vis de guidage (10a, 10b), lesquelles sont connectées à la branche de cadre de serrage adjacente (41, 42) et grâce auxquelles une butée est formée pour l'au moins une, et de préférence pour les deux goupilles de guidage ou vis de guidage (10a, 10b).

7. Dossier de chaise selon la revendication 6, dans lequel à chaque fois une rondelle de terminaison (9) est disposée sur le côté intérieur des branches de cadre de serrage (41, 42), dans laquelle l'au moins une vis de guidage (10a, 10b) s'engage, ou avec laquelle est connectée l'au moins une goupille de guidage.

8. Dossier de chaise selon l'une quelconque des revendications 5 à 6, dans lequel, pour l'amortissement du mouvement de pivotement et/ou du mouvement latéral du cadre de serrage intérieur (4) par rapport au cadre de dossier de chaise extérieur (1), on dispose entre les branches du cadre de dossier de chaise (11, 12) et les branches de cadre de serrage (41, 42) respectivement adjacentes, à chaque fois un élément d'amortissement, en particulier un élément en caoutchouc (8) à travers lequel s'étendent la tige filetée (61) et l'au moins une goupille de guidage (10a, 10b).

9. Dossier de chaise selon l'une quelconque des revendications 1 à 7, dans lequel un support sur palier, notamment un support sur palier à gorges d'aiguilles (1d) pour la tige filetée (61) est prévu entre la tige filetée (61) et l'évidement (1c) dans la branche du cadre de dossier de chaise (11, 12) pour réduire le frottement.

10. Dossier de chaise selon l'une quelconque des revendications 1 à 9, dans lequel le cadre de dossier de chaise extérieur (1) présente un élément tendu flexible (15).

11. Dossier de chaise selon l'une quelconque des revendications 1 à 10, dans lequel le cadre de dossier de chaise extérieur (1) est disposé de manière réglable en hauteur sur un support de dossier de chaise (2).

12. Dossier de chaise selon l'une quelconque des revendications 1 à 11, dans lequel deux molettes (6a, 6b) sont prévues, lesquelles présentent chacune des filetages opposés, afin qu'une tension plus forte ou plus faible de l'élément tendu flexible soit à chaque fois obtenue pour un même sens de rotation, depuis la chaise.
